# EUROPÄISCHE PATENTSCHRIFT

(11) **EP 0 664 256 B1**
(45) Veröffentlichungstag und Bekanntmachung des Hinweises auf die Patenterteilung: **05.03.1997**
(21) Anmeldenummer: 94117501.0
(22) Anmeldetag: 07.11.1994
(51) Int. Cl.: B65B 13/32

(54) **Spann- und Verschliessvorrichtung zum Umreifen eines Gegenstandes mit einem Kunststoffband**
Tensioning and closing tool for securing a thermoplastic strapping around an object
Outil de tension et de fermeture pour encercler un objet avec une bande thermoplastique

(30) Priorität: 24.01.1994 CH 200/94
(43) Veröffentlichungstag der Anmeldung: 26.07.1995
(73) Patentinhaber: ORGAPACK AG, 8953 Dietikon (CH)
(72) Erfinder: Stamm, Nikolaus, CH-8800 Thalwil (CH)
(74) Vertreter: EGLI-EUROPEAN PATENT ATTORNEYS

(56) Entgegenhaltungen:
- EP-A- 0 006 191
- FR-A- 2 031 565
- FR-A- 2 193 693
- FR-A- 2 372 733
- GB-A- 1 562 848

## Beschreibung

Die Erfindung betrifft eine Spann- und Verschliessvorrichtung zum Umreifen eines Gegenstandes mit einem Kunststoffband nach dem Oberbegriff des Patentanpruchs 1.

Eine solche Vorrichtung ist bekannt aus der Patentschrift DE 30 13 429 C2. Darin ist ein Gerät beschrieben, bei welchem nach dem Einschieben des Kunststoffbandes mit Hilfe eines Wipphebels eine Wippe, und damit ein Spannrad, auf das sich auf einem Spannschuh befindende Band abgesenkt wird. Dann wird mittels eines motorischen Antriebs das Spannrad gedreht, wodurch das unterhalb der Schwenkachse der Wippe angeordnete Band gespannt wird.

Die bekannte Vorrichtung hat unter anderem den Nachteil, dass die Wippe mit dem Spannrad bei zunehmender Bandspannung mit stark zunehmender Kraft gegen das Band und den Spannschuh anpresst, was beim Spannschuh zu einer schnellen Abnützung führt. Ausserdem muss die Spanneinheit entsprechend stabil, und dadurch schwer, ausgebildet werden. Weiterhin klemmt sich die Wippe mit dem Spannrad beim Spannvorgang durch die progressive Andrückkraft zwischen ihrem Lager und dem Spannschuh fest, so dass es sehr schwer ist, die Bandspannung wieder zu lösen, ohne das Band durchzutrennen. Somit geht schon Kunststoffband verloren, wenn nur der Spannvorgang aus irgendeinem Grund nicht zufriedenstellend ausgeführt wurde.

Des weiteren ist aus der FR-A-2 372 733 eine Vorrichtung zum Verbinden zweier Enden eines Kunststoffbandes bekannt, welche eine um eine Achse schwenkbare Spannvorrichtung und eine Schweissvorrichtung aufweist. Eine Vorspanneinrichtung mit einer Druckfeder und einer rohrförmigen Hülse klemmt ein Bandende zwischen ein Spannrad und ein Zwischenstück und das andere Bandende zwischen das Zwischenstück und eine Grundplatte ein. Mittels eines Spannhebels wird das Spannrad zum Spannen des zu verschweissenden Bandes gedreht. Durch das Betätigen eines separaten Schliesshebels wird das Bandende abgeschnitten und die Schweissvorrichtung aktiviert.

Das aus der EP-A-0 006 191 vorbekannte Handschweissgerät für thermoplastische Umschnürungsbänder betrifft eine Vorrichtung, bei der nach Anheben eines Lüfterhebels ein Bandende zwischen eine Klemmfläche und ein Klemmstück gebracht und durch Absenken des Lüfterhebels festgeklemmt wird. Das andere Bandende wird zwischen ein Spannbett und eine Spannwalze eingeschoben. Die Spannwalze wird mittels einer Rückstellfeder gegen das zu spannende Bandende gedrückt. Das Spannen des Bandes erfolgt mittels eines separaten Betätigungshebels, welcher über eine Freilaufkupplung mit der Spannwalze und über eine Schleppkupplung mit einem Heizelement, einer Schneidevorrichtung und einem Pressstempel kuppelbar ist. Gemäß den beiden zuletzt genannten Dokumenten wird übereinstimmend mit der aus der DE 30 13 429 C2 bekannten Vorrichtung das Band unterhalb der Schwenkachse der Spannvorrichtung bzw. des Betätigungshebels gespannt.

Der Erfindung liegt die Aufgabe zugrunde, eine gattungsgemässe Spann- und Verschliessvorrichtung zu schaffen, bei welcher die Wippe mit dem Spannrad einerseits genügend Andrückkraft auf das zu spannende Band ausübt und andererseits ohne grossen Kraftaufwand in jeder Gebrauchslage der Vorrichtung wieder abgehoben werden kann.

Die genannte Aufgabe wird erfindungsgemäss durch die Merkmale des Patentanspruchs 1 gelost. So ist eine ausreichende Andrückkraft des Spannrades auf das zu spannende Kunststoffband gewährleistet, ohne dass das Lösen der Bandspannung erschwert würde.

Vorteilhafte Weiterbildungen der Erfindung ergeben sich aus den Unteransprüchen.

Ein Ausführungsbeispiel der Erfindung ist nachstehend anhand der Zeichnungen näher erläutert. Es zeigen
- Fig. 1: eine Seitenansicht der erfindungsgemässen Vorrichtung,
- Fig. 2: einen Schnitt durch die Vorrichtung in einer Grundstellung,
- Fig. 3: einen Schnitt durch die Vorrichtung in einer Freihaltestellung,
- Fig. 4: einen weiteren Schnitt, senkrecht zur Bandrichtung, durch einen Teil der Vorrichtung in der Freihaltestellung,
- Fig. 5: einen Schnitt durch die Vorrichtung in einer Spannstellung,
- Fig. 6: einen weiteren Schnitt, senkrecht zur Bandrichtung, durch einen Teil der Vorrichtung in der Spannstellung,
- Fig. 7: einen Schnitt durch die erfindungsgemässe Vorrichtung mit einer Verschliesstaste in einer ersten Stellung,
- Fig. 8: einen Schnitt durch die Vorrichtung der Figur 7 mit der Verschliesstaste in einer zweiten Stellung und
- Fig. 9: einen Schnitt durch die Vorrichtung in einer Schweissstellung.

In der Figur 1 ist die Spann- und Verschliessvorrichtung schematisch in einer Seitenansicht wiedergegeben. Sie ist auf einem mit einem thermoplastischen Kunststoffband 1 zu umreifenden Gegenstand 2 aufgesetzt und umfasst ein Gehäuse 3 mit einer Spanneinheit 4 und einer Verschliesseinheit 5. Das Kunststoffband 1 ist um den Gegenstand 2 herumgelegt, und zwei seiner zu verschliessenden Enden 6, 7 werden von der Spanneinheit 4 gehalten. Die Verschliesseinheit 5 ist dazu geeignet, in an sich bekannter Weise die beiden sich überlappenden Enden 6, 7 nach dem Spannen des Kunststoffbandes 1 zu verbinden, beispielsweise durch Reibschweissen.

Falls das Kunststoffband 1 von einer Vorratsrolle abgewickelt wird, kann eine nicht gezeigte Trennvorrichtung der Spanneinheit 4 nachgeordnet sein zum Abtrennen des benötigten Kunststoffbandabschnittes von der Vorratsrolle.

Das Gehäuse 3 weist eine Grundplatte 8 auf, auf dem die Spanneinheit 4 und die Verschliesseinheit 5 befestigt sind.

Die Spanneinheit 4 weist zwei Zahnplatten 9, 9' zum Halten eines Abschnitts des unteren zu verschliessenden Endes 7 des Kunststoffbandes 1 auf. An der oberen Zahnplatte 9 ist ein Spannschuh 10 befestigt zum Aufnehmen eines Abschitts des oberen zu verschliessenden Endes 6 des Kunststoffbandes 1. Weiterhin ist eine schwenkbare Wippe 11 vorgesehen mit einem gezahnten, über eine Spannwelle 12 antreibbaren Spannrad 13 zum Andrücken des oberen Endes 6 des Kunststoffbandes 1 gegen den Spannschuh 10 und zum Erfassen des oberen Endes 6 bei Drehung der Spannwelle 12, so dass das Kunststoffband 1 in Spannrichtung 14 in an sich bekannter Weise gespannt wird, wie im folgenden erläutert wird.

Das Lager 15 der schwenkbaren Wippe 11 ist auf der Seite des Spannschuhs 10 (hier: unter dem oberen Ende 6 des Kunststoffbandes 1) und in Spannrichtung 14 hinter diesem angeordnet, wobei die Wippenachse zwischen einer Auflagefläche 16 des Spannschuhs 10 und der Grundplatte 8 liegt. Dadurch übt die Wippe 11 mit dem Spannrad 13 einerseits genügend Andrückkraft auf das zu spannende Band 1 aus, und andererseits kann sie ohne grossen Kraftaufwand in jeder Gebrauchslage der Vorrichtung wieder abgehoben werden. Der Spannschuh 10 und die obere Zahnplatte 9 sind, wie im folgenden erläutert wird, lose zwischen der Spannwelle 12 und der unteren Zahnplatte 9' angeordnet.

Die Wippe 11 ist im wesentlichen zwischen drei Stellungen schwenkbar. Wenn sie ganz nach rechts geschwenkt ist (in Fig. 2 gezeigt, die sogenannte Grundstellung), sind der Spannschuh 10 und die obere Zahnplatte 9 von der unteren Zahnplatte 9' abgehoben, so dass das untere zu verschliessende Ende 7 des Kunststoffbandes 1 zwischen den Zahnplatten 9, 9' eingeführt werden kann. In einer mittleren Stellung (in Fig. 3 gezeigt, die sogenannte Freihaltestellung) klemmen die Zahnplatten 9, 9' das untere Ende 7 ein, und das Spannrad 13 wird mit Abstand zum Spannschuh 10 gehalten, so dass das obere zu verschliessende Ende 6 des Kunststoffbandes 1 zwischen dem Spannschuh 10 und dem Spannrad 13 eingeführt werden kann. Wenn die Wippe 11 ganz nach links geschwenkt ist (in Fig. 1 und Fig. 5 gezeigt, die sogenannte Spannstellung), wird das Spannrad 13 gegen den Spannschuh 10 gedrückt und klemmt das obere Ende 6 ein, so dass durch Betätigung der Spannwelle 12 der Spannvorgang durchgeführt werden kann. Wie dies geschieht und wie die Wippe 11 zwischen diesen drei Stellungen geschwenkt werden kann, wird anhand der Figuren 2 bis 9 im folgenden erläutert.

Der Spannschuh 10 weist eine mindestens teilweise als zylindrische Vertiefung ausgebildete Auflagefläche 16 zur Aufnahme des oberen Endes 6 des Kunststoffbandes 1 in der Freihaltestellung (Fig. 3) und zum Stützen des Spannrades 13 in der Spannstellung (Fig. 5) auf. Weiterhin weist der Spannschuh 10 eine Abstützfläche 10' auf zum Abstützen (über weitere Teile) der Spannwelle 12 in der Freihaltestellung. Beim Aufliegen des Spannrades 13 auf dem Spannschuh 10 liegt der Winkel α in der Ebene senkrecht zur Spannwellenachse zwischen der Halbachse vom Spannradzentrum aus zum Lager der Wippe 11 einerseits und der Halbachse vom Spannradzentrum aus zur Mitte der als zylindrische Vertiefung ausgebildeten Auflagefläche 16 andererseits zwischen 20° und 30°. Es hat sich herausgestellt, dass ein solcher Winkel α für die Spanneinheit 4 optimal ist.

Die Wippe 11 ist über eine Druckfeder 17 mit einstellbarer Federkraft mit dem Gehäuse 3 verbunden, so dass beim Aufliegen des Spannrades 13 auf dem Spannschuh 10 die Andrückkraft des Spannrades 13 auf das Kunststoffband 1 am Spannschuh 10 reguliert werden kann. Die Einstellung der Federkraft wird mittels einer Einstellschraube 18 an der Wippe 11 vorgenommen.

Ein Spannhebel 19 ist auf der Spannwelle 12 gelagert zum Spannen des Kunststoffbandes 1, wenn das Spannrad 13 auf dem Spannschuh 10 aufliegt. Bei einer Schwenkbewegung des Spannhebels 19 in Richtung 20 wird das ebenfalls auf der Spannwelle 12 gelagerte Spannrad 13 in an sich bekannter Weise mittels eines auf der Spannwelle 12 angeordneten, in der Figur 1 nicht dargestellten Klinkenrades 27 (Fig. 2, 4, 6, 7, 8, 9) mitgenommen, so dass es im Gegenuhrzeigersinn gedreht wird und das Kunststoffband 1 in Spannrichtung 14 spannt. Mittels einer Verschliesstaste 21 wird die Verschliesseinheit 5 aktiviert zum Reibverschweissen der Enden 6, 7 des gespannten Kunststoffbandes 1.

Die Spanneinheit 4 weist eine Verriegelungsklinke 25 zum Arretieren der Wippe 11 in der Spannstellung (Fig. 5) auf. Diese Verriegelungsklinke 25 ist am Spannhebel 19 angeordnet, und das Gehäuse 3 weist einen Anschlag 26 für die Klinke 25 auf. Sie dient dazu, den Hub des Spannhebels 19 beim Spannvorgang zu begrenzen. Wenn der Spannhebel 19 beim Spannen des Kunststoffbandes 1 zu weit nach unten geschwenkt würde, würde die Wippe 11 nämlich aus ihrer Spannstellung in ihre Freihaltestellung zurückbewegt werden, was zum unerwünschten Lösen des Kunststoffbandes 1 führen würde. Die Verriegelungsklinke 25 sorgt somit dafür, dass beim Spannvorgang der volle Hub des Spannhebels 19 ohne unerwünschtes Lösen des Spannrades 13 ausgenützt werden kann. Ihre genaue Wirkung wird anhand der Figuren 7 und 8 näher erläutert.

Da die Verschliesseinheit 5 in Spannrichtung 14 hinter dem Spannrad 13 angeordnet ist, ist das Ende 6 bei der Verschliesseinheit 5 nicht gespannt. Dies ist vorteilhaft beim Reibverschweissen der beiden sich überlappenden Enden 6, 7 des Kunststoffbandes 1, da ein nicht gespannter Bandabschnitt leichter in Vibration zu versetzen ist, als ein gespannter Bandabschnitt.

Natürlich kann die Spannwelle 12 auch motorisch angetrieben werden. In diesem Falle erübrigt sich der Spannhebel 19.

Die Figur 2 zeigt einen Schnitt durch die Vorrichtung in einer Grundstellung. Der Spannschuh 10 mit der Auflagefläche 16 und der Abstützfläche 10' sowie die mit dem Spannschuh 10 verbundene obere Zahnplatte 9 sind aus einem leichten Material hergestellt und über nicht gezeigte, vertikale Führungsstifte lose an der Grundplatte 8 angeordnet, so dass sie in der Grundstellung einfach von der unteren Zahnplatte 9' abgehoben werden können. Der Spannhebel 19 ist ganz nach unten gedrückt, so dass die Verriegelungsklinke 25, deren Wirkung anhand der Figuren 7 und 8 näher erläutert wird, gegen den Anschlag 26 gepresst wird. Die Wippe 11 weist einen Anschlagstift 33 für den Spannhebel 19 auf, so dass die Wippe 11 durch die Bewegung des Spannhebels 19 entgegen der Kraft der Druckfeder 17 so weit im Uhrzeigersinn um ihr Lager 15 mitgenommen wird, dass der Spannschuh 10 und die obere Zahnplatte 9 von der unteren Zahnplatte 9' abhebbar sind: Die Abstützfläche 10' wird nicht beansprucht. Der Spannhebel 19 wird manuell in dieser Grundstellung gehalten, da die Druckfeder 17 fortwährend im Gegenuhrzeigersinn gegen die Wippe drückt.

Hinter dem Spannrad 13 ist gegenüber der Abstützfläche 10' des Spannschuhs 10 ein Kugellager 22 lose (senkrecht zur Spannwellenachse verschiebbar) um die Spannwelle 12 angebracht. Zwischen dem Kugellager 22 und der Spannwelle 12 befindet sich ein verdrehbares Ringelement 24, das über eine Zugfeder 23 mit der Wippe 11 verbunden ist und als Keil dient. Die Wirkung dieser Teile wird anhand der Figuren 3, 4, 5 und 6 beschrieben. Ein Klinkenrad 27 ist ebenfalls auf der Spannwelle 12 gelagert und dient zum Spannen des Kunststoffbandes 1 in der Spannstellung (Fig. 5). Die Lagerung der einzelnen Teile auf der Spannwelle 12 ist anhand der Figuren 4 und 6 näher erläutert.

An der Verriegelungsklinke 25 ist eine Drehfeder 29 vorgesehen. Die Verschliesstaste 21 weist eine Drehfeder 30 auf. Zwischen der Verschliesstaste 21 und der Verriegelungsklinke 25 ist eine weitere Klinke 31 angeordnet. Eine an der Verschliesstaste 21 befestigte Spannklinke 32 greift im Klinkenrad 27 ein, und eine hier nicht gezeigte Rücklaufsperre 40 (siehe Figuren 4 und 6) sorgt dafür, dass die Spannwelle 12 mit dem Spannrad 13 nur in Spannrichtung 14 gedreht werden kann. Wie gesagt, wird die genaue Wirkung anhand der Figuren 7 und 8 näher erläutert.

In der Grundstellung gemäss Figur 2 kann das untere zu verschliessende Ende 7 des Kunststoffbandes 1 zwischen den Zahnplatten 9, 9' eingeführt oder wieder herausgenommen werden.

Die Figur 3 zeigt einen Schnitt durch die erfindungsgemässe Vorrichtung in der Freihaltestellung. Diese Stellung wird, ausgehend von der Grundstellung gemäss Figur 2, durch den Druck der Druckfeder 17 automatisch erreicht, wenn der Spannhebel 19 nicht mehr hinuntergedrückt wird. Die Druckfeder 17 presst die Wippe 11 so weit im Gegenuhrzeigersinn, bis die Spannwelle 12 über das Ringelement 24 und das Kugellager 22 auf der Abstützfläche 10' des Spannschuhs 10 aufliegt (siehe auch Fig. 4). Damit wird das untere Bandende 7 fest zwischen die Zahnplatten 9, 9' geklemmt.

Zwischen der Spannwelle 12 und dem die Spannwelle 12 umgebenden Kugellager 22 ist das verdrehbar angeordnete, über die Zugfeder 23 mit der Wippe 11 verbundene Ringelement 24 vorgesehen (siehe auch Fig. 4). Das Kugellager 22 ist hinter dem Spannrad 13 gegenüber der Abstützfläche 10' des Spannschuhs 10 lose um die Spannwelle 12 herum angeordnet. Das Ringelement 24 dient als Keil zwischen der Spannwelle 12 und dem Kugellager 22 und ist durch Betätigen der Spannwelle 12 von der Freihaltestellung (Fig. 3), in der das Spannrad 13 mit Abstand zum Spannschuh 10 gehalten wird, in eine Spannstellung (Fig. 5), in der das Spannrad 13 gegen den Spannschuh 10 drückt, bewegbar, wie im folgenden erläutert wird.

In der in der Figur 3 wiedergegebenen Freihaltestellung der Wippe 11, welche durch die Stellung des Ringelements 24 bedingt ist, kann das obere Ende des zu verschliessenden Kunststoffbandes 1 zwischen das Spannrad 13 und den Spannschuh 10 eingeführt werden. Mit Hilfe der Zugfeder 23 wird das Ringelement 24, und damit auch die Wippe 11, trotz der von der Druckfeder 17 auf die Wippe ausgeübten Kraft in seiner Freihaltestellung gehalten. Das Ringelement 24 verhindert wie ein Keil, dass die Spannwelle 12 sich weiter absenkt. Somit kann die Wippe 11 nicht weiter im Gegenuhrzeigersinn gedrückt werden. Die Spannwelle 12 wird über das Ringelement 24 und das Kugellager 22 gegen die Abstützfläche 10' des Spannschuhs 10 gedrückt. Dabei wird das Spannrad 13 mit Abstand zur Auflagefläche 16 des Spannschuhs 10 gehalten.

Durch Betätigen des Spannhebels 19 in die Richtung 20 (in der Freihaltestellung gemäss Figur 3) wird die Spannwelle 12 mittels des Klinkenrades 27 im Gegenuhrzeigersinn gedreht. Das Ringelement 24 ist derart auf der Spannwelle 12 gelagert, dass die Reibung zwischen der Spannwelle 12 und dem Ringelement 24 grösser ist als die Reibung zwischen dem Ringelement 24 und dem Kugellager 22. Dabei ist die Differenz der beiden genannten Reibungen so gewählt, dass beim Drehen der Spannwelle 12 durch Betätigung des Spannhebels 19 das Ringelement 24 von der Spannwelle 12 mitgenommen wird, entgegen der durch die Zugfeder 23 ausgeübten Kraft. Wenn das Ringelement 24 so weit im Gegenuhrzeigersinn mitgenommen ist, dass die Spannwelle 12 durch die Druckfeder 17 nach unten gedrückt wird, senkt sich die Wippe 11 ab in die Spannstellung (Fig. 1, Fig. 5). Der Keil (das Ringelement 24) ist durch das Betätigen des Spannhebels 19 im Gegenuhrzeigersinn weggeschoben. So ist die Wippe 11 mit dem Spannrad 13 in einfacher Weise und ohne zusätzlichen Wipphebel absenkbar.

In dieser Spannstellung wird auch das obere Ende 6 des Kunststoffbandes 1 zwischen das Spannrad 13 und den Spannschuh 10 geklemmt. Jetzt kann in an sich bekannter Weise durch Hin- und Herbewegen des Spannhebels 19 in Richtung 20 und zurück das Spannrad 13 mittels des auf der Spannwelle 12 angeordneten, in der Figur 3 nicht gezeigten Klinkenrades 27 (Fig. 2, 4, 6, 7, 8, 9) mitgenommen werden, so dass es im Gegenuhrzeigersinn gedreht wird und das Kunststoffband 1 in Spannrichtung 14 spannt. Mittels der Verschliesstaste 21 wird die Verschliesseinheit 5 aktiviert zum Reibverschweissen der Enden 6, 7 des gespannten Kunststoffbandes 1, wie anhand der Figur 9 näher erläutert wird.

Die Verriegelungsklinke 25 ist durch Betätigen der Verschliesstaste 21 entriegelbar. Die Verschliesstaste 21 ist dazu derart ausgeführt, dass ihre Betätigung in einem ersten Hubbereich des Spannhebels 19 (siehe Fig. 9) über eine Schaltlasche und einen Hubhebel zum Aktivieren der Verschliesseinheit 5 führt und in einem zweiten Hubbereich des Spannhebels 19 (Fig. 3, 5, 7, 8) zum Entriegeln der Verriegelungsklinke 25. Dies wird mit Bezug auf die Figuren 7, 8 und 9 beschrieben.

Wenn die Verriegelungsklinke 25 entriegelt ist, kann der Spannhebel 19, ausgehend von der Spannstellung gemäss Figur 5, entgegen der Richtung 20 weiter nach rechts unten bewegt werden. Dabei schlägt der Spannhebel 19 am Anschlagstift 33 (Fig. 2, 8) der Wippe 11 an, so dass die Wippe 11 durch das Schwenken des Spannhebels 19 im Uhrzeigersinn mitgenommen wird und sich somit das Spannrad 13 leicht von der Auflagefläche 16 des Spannschuhs 10 abhebt. Dadurch zieht die Zugfeder 23 das Ringelement 24 wieder zurück in die Stellung gemäss der Figur 3, wo es als Keil zwischen der Spannwelle 12 und dem Kugellager 22 funktioniert. Die Wippe 11 ist somit bei dieser Bewegung des Spannhebels 19 wieder in ihre Freihaltestellung (Fig. 3) gebracht. Die Spannwelle 12 liegt wieder (über das Ringelement 24 und das Kugellager 22) auf der Abstützfläche 10' des Spannschuhs 10 auf.

Wenn der Spannhebel 19 jetzt (von der Freihaltestellung aus, bei entriegelter Verriegelungsklinke 25) noch weiter nach rechts unten bis zum Anschlag 26 bewegt wird, dann wird dadurch die Wippe 11 mittels des Anschlagstiftes 33 so weit entgegen der Kraft der Druckfeder 17 im Uhrzeigersinn mitgenommen, dass die Spannwelle 12 mit dem Ringelement 24 und dem Kugellager 22 die Abstützfläche 10' nicht länger beansprucht. Der Spannschuh 10 und die obere Zahnplatte 9 sind somit wieder von der unteren Zahnplatte 9' abhebbar geworden. Somit ist die Grundstellung (Fig. 2) erneut erreicht und kann das untere zu verschliessende Ende 7 des Kunststoffbandes 1 zwischen den Zahnplatten 9, 9' eingeführt oder wieder herausgenommen werden.

In der Figur 4 ist ein weiterer Schnitt durch einen Teil der Vorrichtung in der Freihaltestellung wiedergegeben. Der Schnitt ist in der Ebene senkrecht zur Spannrichtung 14 ausgeführt. Wie in der Figur 3 befindet sich die Wippe 11 in ihrer Freihaltestellung. Das untere Ende 7 des zu spannenden Kunststoffbandes 1 ist zwischen die Zahnplatten 9, 9' geklemmt. Die untere Zahnplatte 9' ist auf der Grundplatte 8 angeordnet. Die obere Zahnplatte 9 ist am Spannschuh 10 befestigt, und zusammen sind sie über nicht gezeigte, vertikale Führungsstifte lose an der Grundplatte 8 angeordnet. Die Spannwelle 12 liegt, über das Ringelement 24 und das Kugellager 22, auf der Abstützfläche 10' des Spannschuhs 10 auf. Das Spannrad 13 ist durch die Stellung des Ringelements 24 mit Abstand zur Auflagefläche 16 des Spannschuhs 10 gehalten.

Das Spannrad 13 ist mittels einer in einer Nute 34 der Spannwelle 12 angeordneten Scheibenfeder 35 formschlüssig auf der Spannwelle 12 befestigt. Statt dessen ist auch eine kraftschlüssige Lagerung möglich. Das Kugellager 22 ist gegenüber der Abstützfläche 10' des Spannschuhs 10 um die Spannwelle 12 herum, in Richtung der Spannwelle 12 gesehen, zwischen der Wippe 11 und dem Spannrad 13 angeordnet, wobei das verdrehbare Ringelement 24 zwischen der Spannwelle 12 und dem Kugellager 22 vorgesehen ist. Weiterhin sind die mit dem Gehäuse 3 und der Wippe 11 verbundene Druckfeder 17, die mit dem Ringelement 24 und der Wippe 11 verbundene Zugfeder 23 und der Spannhebel 19 schematisch wiedergegeben. Das Klinkenrad 27 ist mittels einer in einer Nute 36 der Spannwelle 12 angeordneten Scheibenfeder 37 formschlüssig an der Spannwelle 12 befestigt. Statt dessen ist auch eine kraftschlüssige Lagerung möglich. Der Spannhebel 19 ist mittels eines nicht gezeigten Gleitlagers auf der Spannwelle 12 gelagert. Die aus dem Spannhebel 19 hinausragende Verschliesstaste 21 ist mit der Spannklinke 32 verbunden (siehe auch Figuren 2, 7), welche im Klinkenrad 27 eingreift. Ein Führungsstück 28 für die Spannwelle 12 ist an der Wippe 11 vorgesehen. In dem Führungsstück 28 sind Lager 38, 39 für die Spannwelle 12 sowie eine durch Klemmkörper gebildete Rücklaufsperre 40 angeordnet, die dafür sorgt, dass die Spannwelle 12 nur im Gegenuhrzeigersinn gedreht werden kann. Eine Schaltlasche 41, deren Wirkung anhand der Figur 9 beschrieben wird, ist neben dem Klinkenrad 27 auf der Spannwelle 12 gelagert und fest mit der Wippe 11 verbunden.

Die Figur 5 zeigt einen Schnitt durch die Vorrichtung in der Spannstellung. Diese Stellung wird, wie oben erläutert, ausgehend von der Freihaltestellung gemäss Figur 3, durch das Schwenken des Spannhebels 19 in Richtung 20 und das daraus resultierende Mitnehmen des Ringelements 24 im Gegenuhrzeigersinn erreicht. Die Wippe 11 ist abgesenkt, und das Spannrad 13 sowie der Spannschuh 10 klemmen das obere Ende 6 des zu verschliessenden Kunststoffbandes 1 ein. Das Kugellager 22 ist jetzt nicht mehr konzentrisch mit der Spannwelle 12. Die Wippe 11 ist nicht mehr auf der Abstützfläche 10' des Spannschuhs 10 abgestützt, sondern sie liegt über das Spannrad 13 auf der Auflagefläche 16 des Spannschuhs 10 auf. Die einstellbare Druckfeder 17 drückt die Wippe 11 gegen den Spannschuh 10. Das Ringelement 24 ist entgegen der Kraft der Zugfeder 23 in seine Spannstellung verdreht. Die Vorrichtung ist fertig zum Spannen des Kunststoffbandes 1.

Die Figur 6 zeigt einen weiteren Schnitt durch einen Teil der Vorrichtung in der Spannstellung. Der Schnitt ist in der Ebene senkrecht zur Spannrichtung 14 ausgeführt. Wie in der Figur 5 befindet sich die Wippe 11 in ihrer Spannstellung. Das untere Ende 7 des zu verschliessenden Kunststoffbandes 1 ist zwischen die Zahnplatten 9, 9' und das obere Ende 6 des zu verschliessenden Kunststoffbandes 1 zwischen das Spannrad 13 und den Spannschuh 10 geklemmt. Die Wippe 11 und die Spannwelle 12 sind abgesenkt. Das Ringelement 24 ist entgegen der Kraft der Zugfeder 23 in seine Spannstellung verdreht, so dass der Keil weggeschoben ist und die Wippe über das Spannrad 13 auf der Auflagefläche 16 des Spannschuhs 10 aufliegt.

Die Lagerung der einzelnen Teile auf der Spannwelle 12 ist oben mit Bezug auf die Figur 4 beschrieben. Beim Spannvorgang nimmt das Klinkenrad 27 das Spannrad 13 beim Hin- und Herbewegen des Spannhebels 19 in Richtung 20 und zurück mit (Fig. 5), so dass es im Gegenuhrzeigersinn gedreht wird und das Kunststoffband 1 in Spannrichtung 14 spannt. Die Rücklaufsperre 40 verhindert, dass beim Hinunterbewegen des Spannhebels 19 die Spannwelle 12 wieder im Uhrzeigersinn zurückgedreht wird. Das Kunststoffband 1 kann gespannt werden.

In der Figur 7 ist ein Schnitt durch die erfindungsgemässe Vorrichtung mit der Verschliesstaste 21 in einer ersten Stellung wiedergegeben. Die Wippe 11 befindet sich in ihrer Spannstellung. Die Verriegelungsklinke 25 wird am Spannhebel 19 durch die Drehfeder 29 in ihrer Verriegelungsstellung gehalten. Die Verschliesstaste 21 wird durch die Drehfeder 30 in ihrer ersten Stellung gehalten. Zwischen der Verschliesstaste 21 und der Verriegelungsklinke 25 ist die weitere Klinke 31 angeordnet. Die an der Verschliesstaste 21 befestigte Spannklinke 32 greift im Klinkenrad 27 ein, so dass die Spannwelle 12 und somit das Spannrad 13 in Spannrichtung 14 gedreht werden kann.

Die Verriegelungsklinke 25 dient zum Arretieren der Wippe 11 in der Spannstellung (Fig. 5). Das Gehäuse 3 weist einen Anschlag 26 für die Verriegelungsklinke 25 auf. Sie begrenzt den Hub des Spannhebels 19 und verhindert so das Zurückbewegen der Wippe 11 aus ihrer Spannstellung in ihre Freihaltestellung und damit das unerwünschte Lösen des Kunststoffbandes 1 beim Spannvorgang. Die Verriegelungsklinke 25 sorgt somit dafür, dass beim Spannvorgang der volle Hub des Spannhebels 19 ohne unerwünschtes Lösen des Spannrades 13 ausgenützt werden kann.

Zum Lösen der Wippe 11 aus ihrer Spannstellung nach dem Spannvorgang wird die Verschliesstaste 21 entgegen der Kraft der Drehfedern 29 und 30 gedrückt und damit in ihre zweite Stellung (Fig. 8) versetzt. Dadurch wird die Verriegelungsklinke 25 in die Stellung gemäss Figur 8 gebracht und somit entriegelt. Der Spannhebel 19 kann jetzt wieder so weit im Uhrzeigersinn bewegt werden, dass die Wippe 11 aus ihrer Spannstellung (Fig. 5) in ihre Freihaltestellung (Fig. 3) versetzt wird. Das obere Bandende 6 ist dann freigegeben. Um auch das untere Bandende 7 zu lösen, wird bei entriegelter Verriegelungsklinke 25 der Spannhebel 19 noch weiter im Uhrzeigersinn bewegt. Mittels des Anschlagstifts 33 wird dann die Wippe 11 durch den Spannhebel 19 mitgenommen und aus ihrer Freihaltestellung (Fig. 3) in ihre Grundstellung (Fig. 2) gebracht.

Sobald die Klinke 31 am Anschlag 26 anschlägt (siehe Figuren 2 und 8) wird dadurch die Verschliesstaste 21 zurück in ihre erste Stellung (Fig. 2, 7) gebracht. Beim Zurückbewegen des Spannhebels 19 von der Grundstellung aus in Richtung 20 nimmt die Verriegelungsklinke 25 wieder ihre Verriegelungsstellung gemäss Figur 3 ein.

Die Figur 8 zeigt einen Schnitt durch die Vorrichtung der Figur 7 mit der Verschliesstaste 21 in der zweiten Stellung. Die Verriegelungsklinke 25 ist, wie oben beschrieben wurde, entriegelt. Der Spannvorgang wurde beendet und die Spannklinke 32 greift nicht länger im Klinkenrad 27 ein. Die Klinke 31 sorgt dafür, dass die Verschliesstaste 21 in ihrer zweiten Stellung gehalten wird und die Verriegelungsklinke 25 entriegelt bleibt, bis die Klinke 31 am Anschlag 26 anschlägt.

Die Figur 9 zeigt einen Schnitt durch die erfindungsgemässe Vorrichtung in einer Schweissstellung. Die Wippe 11 befindet sich in ihrer Spannstellung. Nachdem der Spannvorgang beendet ist, wird der Spannhebel 19 in Richtung 20 weit nach links gebracht. In dieser Stellung wird durch das Drücken der Verschliesstaste 21 die Verschliesseinheit 5 über die Spannklinke 32, die an der Wippe 11 angeordnete Schaltlasche 41 und den am Gehäuse 3 befestigten Hubhebel 42 zum Reibverschweissen der beiden Bandenden 6, 7 aktiviert. Indem die Verschliesstaste 21 in die zweite Stellung gebracht wird, wird in dieser Schweissstellung somit der Schweissvorgang ausgelöst. Nachdem die Verschweissung vollzogen ist, wird der Spannhebel 19 im Uhrzeigersinn zurückbewegt, so dass die Spannstellung gemäss Figur 5 erreicht wird. Dann kann das um den Gegenstand 2 gespannte und verschlossene Kunststoffband 1 durch den Übergang (über die Freihaltestellung) in die Grundstellung aus der Vorrichtung freigegeben werden.

Die erfindungsgemässe Spann- und Verschliessvorrichtung funktioniert folgendermassen:

Ein zu spannendes Kunststoffband 1 wird um den zu umreifenden Gegenstand 2 herumgelegt. Die Vorrichtung wird in ihre Grundstellung gemäss Figur 2 gebracht und dort gehalten. Nachdem dazu der Spannhebel 19 bei entriegelter Verriegelungsklinke 25 (Fig. 8) und gelöster Wippe 11 (Fig. 3) bis zum Anschlag 26 nach rechts bewegt ist (Fig. 2), wird das untere Ende 7 des Kunststoffbandes 1 zwischen die Zahnplatten 9, 9' geklemmt. Der Spannschuh 10 und die obere Zahnplatte 9 können dabei von der unteren Zahnplatte 9' abgehoben werden, da die Abstützfläche 10' des Spannschuhs 10 nicht beansprucht ist.

Beim Anschlagen der Klinke 31 am Anschlag 26 in der Grundstellung wird die Verschliesstaste 21, die sich bei der Bewegung des Spannhebels 19 nach rechts in ihrer zweiten Stellung gemäss Figur 8 befand, in ihre erste Stellung gemäss Figur 7 zurückversetzt. Die Verriegelungsklinke 25 kann dadurch beim späteren Erreichen der Freihaltestellung wieder ihre Verriegelungsstellung (Fig. 3) einnehmen.

Nach dem Einlegen des unteren Bandendes 7 in der Grundstellung wird der Spannhebel 19 durch die Kraft der Druckfeder 17 in die Freihaltestellung gemäss Figur 3 gebracht. Das Bandende 7 ist damit eingeklemmt. Die Verriegelungsklinke 25 wird dabei in ihre Verriegelungsstellung gemäss Figur 3 gebracht. Die Verschliesstaste 21 bleibt in ihrer ersten Stellung. Die Wippe 11 liegt über das Ringelement 24 und das Kugellager 22 auf der Abstützfläche 10' des Spannschuhs 10 auf (Fig. 4).

Jetzt wird das obere Ende 6 des Kunststoffbandes 1 zwischen die Auflagefläche 16 des Spannschuhs 10 und das Spannrad 13 eingeführt. Durch Betätigen des Spannhebels 19 in Richtung 20 wird danach die Spannwelle 12 so weit verdreht, dass die Wippe 11 aus ihrer Freihaltestellung (Fig. 3) in ihre Spannstellung (Fig. 5) abgesenkt wird. Somit ist auch das obere Bandende 6 eingeklemmt. Die Verschliesstaste 21 bleibt in ihrer ersten Stellung und die Verriegelungsklinke 25 in ihrer Verriegelungsstellung.

Dann wird das Kunststoffband 1 in an sich bekannter Weise gespannt. Dazu wird der Spannhebel 19 in Richtung 20 und zurück hin- und herbewegt, so dass mittels des Klinkenrades 27 die Spannwelle 12 gedreht wird und das Spannrad 13 das obere Bandende 6 in Spannrichtung 14 mitnimmt. Durch die Verriegelungsklinke 25 ist gewährleistet, dass bei diesem Spannvorgang die Wippe 11 nicht unerwünscht aus ihrer Spannstellung (Fig. 5) wieder in die Freihaltestellung (Fig. 3) zurückbewegt wird.

Falls der Spannvorgang aus irgendeinem Grund nicht zufriedenstellend durchgeführt wurde, kann jetzt durch das Drücken der Verschliesstaste 21 die Verriegelungsklinke 25 entriegelt werden. Dann kann durch das Bewegen des Spannhebels 19 nach rechts die Wippe 11 mühelos wieder gelöst und das Kunststoffband 1 erneut gespannt werden, wie oben beschrieben wurde. Dies wird durch die Anordnung des Lagers 15 der Wippe 11 auf der Seite des Spannschuhs 10 und in Spannrichtung 14 hinter diesem ermöglicht. Somit geht nicht unnötig Kunststoffband verloren.

Wenn der Spannvorgang gelungen ist, wird der Spannhebel 19 nach links bewegt (Fig. 9) und durch Betätigen der Verschliesstaste 21 die Verschliesseinheit 5 aktiviert, so dass die Bandenden 6, 7 verschweisst werden. Die Verschliesstaste 21 befindet sich dabei in ihrer zweiten Stellung, und die Verriegelungsklinke 25 ist entriegelt.

Nach dem Schweissvorgang wird die Wippe 11 bei entriegelter Verriegelungsklinke 25 durch das Bewegen des Spannhebels 19 nach rechts in ihre Freihaltestellung (Fig. 3) und weiter in ihre Grundstellung (Fig. 2) zurückgebracht. Damit ist das gespannte und verschlossene Band freigegeben. Der nicht benützte Teil des oberen Bandendes 6 kann abgetrennt und das untere Bandende 7 aus den Zahnplatten 9, 9' herausgenommen werden.

Die Spann- und Verschliessvorrichtung ist somit wieder in der Grundstellung und bereit zum Umreifen eines weiteren Gegenstandes 2.

## Patentansprüche

1. Spann- und Verschliessvorrichtung zum Umreifen eines Gegenstandes (2) mit einem Kunststoffband (1), welche Vorrichtung ein Gehäuse (3) mit einer Spanneinheit (4) zum Halten zweier zu verschliessender Enden (6, 7) des Kunststoffbandes (1) und zum Spannen desselben sowie einer Verschliesseinheit (5) zum Verbinden der beiden sich überlappenden Enden (6, 7) umfasst, wobei die Spanneinheit (4) einen Spannschuh (10) sowie ein an einer schwenkbaren Wippe (11) befestigtes, gezahntes, über eine Spannwelle (12) antreibbares Spannrad (13) zum Andrücken des Kunststoffbandes (1) gegen den Spannschuh (10) und zum Erfassen des Kunststoffbandes (1) bei Drehung aufweist, **dadurch gekennzeichnet, dass** das Lager (15) der schwenkbaren Wippe (11) in bezug auf das zwischen dem Spannrad (13) und dem Spannschuh (10) einklemmbare Ende (6) des Kunststoffbandes (1) auf der Seite des Spannschuhs (10) und in Spannrichtung (14) hinter diesem angeordnet ist, wobei die Wippenachse zwischen der Auflagefläche (16) des Spannschuhs (10) und einer Auflagefläche einer Grundplatte (8) liegt.

2. Vorrichtung nach Anspruch 1, **dadurch gekennzeichnet, dass** der Spannschuh (10) eine mindestens teilweise als zylindrische Vertiefung ausgebildete Auflagefläche (16) zum Aufnehmen des Kunststoffbandes (1) und zum Stützen des Spannrades (13) aufweist, wobei beim Aufliegen des Spannrades (13) auf dem Spannschuh (10) der Winkel (α) in der Ebene senkrecht zur Spannwellenachse zwischen der Halbachse vom Spannradzentrum aus zum Lager (15) der Wippe (11) einerseits und der Halbachse vom Spannradzentrum aus zur Mitte der als zylindrische Vertiefung ausgebildeten Auflagefläche (16) andererseits zwischen 20° und 30° liegt.

3. Vorrichtung nach Anspruch 1 oder 2, **dadurch** **gekennzeichnet, dass** die schwenkbare Wippe (11) über eine Feder (17) mit einstellbarer Federkraft mit dem Gehäuse (3) verbunden ist zum Erzeugen einer Andrückkraft des Spannrades (13) auf das Kunststoffband (1) am Spannschuh (10) und zum Regulieren der Andrückkraft.

4. Vorrichtung nach einem der Ansprüche 1 bis 3, **dadurch gekennzeichnet, dass** die Wippe (11) mittels eines Spannhebels (19) von einer Grundstellung, in der der Spannschuh (10) nicht beansprucht wird, über eine Freihaltestellung, in der die Wippe (11) sich auf eine Abstützfläche (10') des Spannschuhs (10) abstützt und das Spannrad (13) mit Abstand zu der Auflagefläche (16) des Spannschuhs (10) gehalten wird, in eine Spannstellung, in der das Spannrad (13) auf der Auflagefläche (10') des Spannschuhs (10) aufliegt, bewegbar ist.

5. Vorrichtung nach Anspruch 4, **dadurch gekennzeichnet**, **dass** die Wippe (11) mittels des Spannhebels (19) und einer Verschliesstaste (21) von der Spannstellung über die Freihaltestellung zurück in die Grundstellung bewegbar ist.

6. Vorrichtung nach einem der Ansprüche 4 und 5, **dadurch gekennzeichnet, dass** ein zwischen der Spannwelle (12) und einem gegenüber der Abstützfläche (10') des Spannschuhs (10) angeordneten, lose die Spannwelle (12) umgebenden Kugellager (22) angeordnetes, über eine weitere Feder (23) mit der Wippe (11) verbundenes Ringelement (24) vorgesehen ist, das durch Betätigen der Spannwelle (12) von einer der Freihaltestellung der Wippe (11) entsprechenden ersten Stellung in eine der Spannstellung der Wippe (11) entsprechende zweite Stellung verdrehbar ist.

7. Vorrichtung nach Anspruch 6, **dadurch gekennzeichnet**, **dass** das Ringelement (24) durch Betätigen des Spannhebels (19) von der zweiten Stellung wieder in die erste Stellung bewegbar ist.

8. Vorrichtung nach einem der Ansprüche 4 bis 7, **dadurch gekennzeichnet, dass** die Spanneinheit (4) eine Verriegelungsklinke (25) zum Arretieren der Wippe (11) in der Spannstellung aufweist.

9. Vorrichtung nach Anspruch 8, **dadurch gekennzeichnet**, **dass** die Verriegelungsklinke (25) am Spannhebel (19) angeordnet ist und das Gehäuse (3) einen Anschlag (26) für die Verriegelungsklinke (25) aufweist.

10. Vorrichtung nach Anspruch 9, **dadurch gekennzeichnet**, **dass** die Verriegelungsklinke (25) durch Betätigen der Verschliesstaste (21) entriegelbar ist.

11. Vorrichtung nach Anspruch 10, **dadurch gekennzeichnet**, **dass** in einer Schweissstellung des Spannhebels (19) die Verschliesseinheit (5) durch die Verschliesstaste (21) aktivierbar ist.

12. Vorrichtung nach einem der Ansprüche 1 bis 11, **dadurch gekennzeichnet**, **dass** die Verschliesseinheit (5) in Spannrichtung (14) hinter dem Spannrad (13) angeordnet ist zum Reibverschweissen der beiden sich überlappenden Enden (6, 7) des Kunststoffbandes (1) durch Vibrieren des nicht gespannten Endes (6).

## Claims

1. Tensioning and sealing apparatus for strapping an object (2) with a plastic band (1), which apparatus comprises a housing (3) having a tensioning unit (4) for retaining two ends (6, 7) of the plastic band (1) which are to be sealed and for tensioning the same and having a sealing unit (5) for connecting the two mutually overlapping ends (6, 7), the tensioning unit (4) exhibiting a tensioning shoe (10) and a toothed tensioning wheel (13) which is fastened on a pivotable rocker (11), can be driven via a tensioning shaft (12) and is intended for pressing the plastic band (1) against the tensioning shoe (10) and for gripping the same upon rotation, characterized in that the bearing (15) of the pivotable rocker (11) is, with respect to the end (6) of the plastic band (1) which can be clamped between the tensioning wheel (13) and the tensioning shoe (10), arranged on the side of the tensioning shoe (10) and behind the latter in the tensioning direction (14), the rocker axis being located between a bearing surface (16) of the tensioning shoe (10) and a bearing surface of a base plate (8).

2. Apparatus according to Claim 1, characterized in that the tensioning shoe (10) exhibits a bearing surface (16) which is at least partly defined as a cylindrical depression and is intended for receiving the plastic band (1) and for supporting the tensioning wheel (13), the angle (α), in the plane perpendicular to the tensioning-shaft axis, between the semiaxis from the tensioning-wheel centre to the bearing (15) of the rocker (11), on the one hand, and the semiaxis from the tensioning-wheel centre to the centre of the bearing surface (16) designed as cylindrical depression, on the other hand, being between 20° and 30° when the tensioning wheel (13) bears on the tensioning shoe (10).

3. Apparatus according to Claim 1 or 2, characterized in that the pivotable rocker (11) is connected, via a spring (17) with adjustable spring force to the housing (3) in order to produce a press-on force of the tensioning wheel (13) onto the plastic band (1) on the tensioning shoe (10) and in order to regulate the press-on force.

4. Apparatus according to one of Claims 1 to 3, characterized in that, by means of a tensioning lever (19), the rocker (11) can be moved from a basic position, in which the tensioning shoe (10) is not subjected to loading, via a non-engaged position, in which the rocker (11) is supported on a supporting surface (10') of the tensioning shoe (10) and the tensioning wheel (13) is held at a distance from the bearing surface (16) of the tensioning shoe (10), into a tensioning position, in which the tensioning wheel (13) bears on the bearing surface (16) of the tensioning shoe (10).

5. Apparatus according to Claim 4, characterized in that the rocker (11) can be moved from the tensioning position, via the non-engaged position, back into the basic position by means of the tensioning lever (19) and a sealing button (21).

6. Apparatus according to one of Claims 4 and 5, characterized in that there is provided a ring element (24) which is arranged between the tensioning shaft (12) and a ball bearing (22), arranged opposite the supporting surface (10') of the tensioning shoe (10) and loosely enclosing the tensioning shaft (12), which is connected to the rocker (11) via a further spring (23) and which, by actuating the tensioning shaft (12), can be rotated from a first position, corresponding to the non-engaged position of the rocker (11), into a second position, corresponding to the tensioning position of the rocker (11).

7. Apparatus according to Claim 6, characterized in that the ring element (24) can be moved from the second position into the first position again by actuating the tensioning lever (19).

8. Apparatus according to one of Claims 4 to 7, characterized in that the tensioning unit (4) exhibits a locking detent (25) for arresting the rocker (11) in the tensioning position.

9. Apparatus according to Claim 8, characterized in that the locking detent (25) is arranged on the tensioning lever (19), and the housing (3) exhibits a stop (26) for the locking detent (25).

10. Apparatus according to Claim 9, characterized in that the locking detent (25) can be unlocked by actuating the sealing button (21).

11. Apparatus according to Claim 10, characterized in that, in a welding position of the tensioning lever (19), the sealing unit (5) can be activated by the sealing button (21).

12. Apparatus according to one of Claims 1 to 11, characterized in that the sealing unit (5) is arranged behind the tensioning wheel (13) in the tensioning direction (14), for friction welding of the two mutually overlapping ends (6, 7) of the plastic band (1) by vibration of the non-tensioned end (6).

## Revendications

1. Dispositif de tension et de fermeture par scellement pour encercler un objet (2) à l'aide d'une bande (1) en matière synthétique, ledit dispositif comprenant un logement (3) muni d'une unité de tension (4) pour maintenir deux extrémités (6, 7) de la bande (1) en matière synthétique qui doivent être scellées et pour tendre cette dernière, ainsi qu'une unité de fermeture par scellement (5) pour relier les deux extrémités (6, 7) qui se chevauchent, dans lequel l'unité de tension (4) présente un sabot de tension (10), ainsi qu'une roue de tension (13), dentée, qui peut être entraînée via un arbre de tension (12) et qui est fixée à une bascule pivotante (11), pour presser la bande (1) en matière synthétique contre le sabot de tension (10) et pour saisir la bande (1) en matière synthétique en rotation, caractérisé en ce que le palier (15) de la bascule pivotante (11) est disposé, par rapport à l'extrémité (6) de la bande (1) en matière synthétique apte à être pincée entre la roue de tension (13) et le sabot de tension (10), du côté du sabot de tension (10) et dans la direction de tension (14), derrière ce dernier, dans lequel l'axe de la bascule se situe entre la surface d'appui (16) du sabot de tension (10) et une surface d'appui d'une plaque de base (8).

2. Dispositif selon la revendication 1, caractérisé en ce que le sabot de tension (10) présente une surface d'appui (16) réalisée au moins partiellement sous forme d'un renfoncement cylindrique pour que vienne s'y loger la bande (1) en matière synthétique et pour que la roue de tension (13) y prenne appui, dans lequel, lorsque la roue de tension (13) s'appuie sur le sabot de tension (10), l'angle α formé dans le plan perpendiculairement à l'axe de l'arbre de tension entre le demi-axe depuis le centre de la roue de tension jusqu'au palier (15) de la bascule (11) d'une part, et le demi-axe depuis le centre de la roue de tension jusqu'au milieu de la surface d'appui (16) réalisée sous forme d'un renfoncement cylindrique d'autre part, se situe entre 20° et 30°.

3. Dispositif selon la revendication 1 ou 2, caractérisé en ce que la bascule pivotante (11) est reliée au logement (3) via un ressort (17) dont la force de ressort peut être réglée pour générer une force de pression de la roue de tension (13) sur la bande (1) en matière synthétique se trouvant sur le sabot de tension (12) et pour régler la force de pression.

4. Dispositif selon l'une quelconque des revendications 1 à 3, caractérisé en ce que la bascule (11) est mobile au moyen d'un levier de tension (19) depuis une position de base dans laquelle le sabot de tension (10) n'est pas sollicité en passant par une position de dégagement dans laquelle la bascule (11) s'appuie sur une surface d'appui (10') du sabot de tension (10) et la roue de tension (13) est maintenue à l'écart de la surface d'appui (16) du sabot de tension (10), jusque dans une position de tension dans laquelle la roue de tension (13) s'appuie sur la surface d'appui (16') du sabot de tension (10).

5. Dispositif selon la revendication 4, caractérisé en ce que la bascule (11) est mobile au moyen du levier de tension (19) et d'une touche de fermeture par scellement (21), depuis la position de tension en passant par la position de dégagement, en retour dans la position de base.

6. Dispositif selon l'une quelconque des revendications 4 et 5, caractérisé en ce qu'on prévoit un élément annulaire (24) relié à la bascule (11) via un ressort supplémentaire (23) et disposé entre l'arbre de tension (12) et un palier à bille (22) entourant l'arbre de tension (12) avec du jeu et disposé face à la surface d'appui (10') du sabot de tension (10), élément qui est à même d'effectuer une rotation en actionnant l'arbre de tension (12) depuis une première position correspondant à la position de dégagement de la bascule (11) jusque dans une seconde position correspondant à la position de tension de la bascule (11).

7. Dispositif selon la revendication 6, caractérisé en ce que l'élément annulaire (24) est à même, en actionnant le levier de tension (19), de reprendre la première position à partir de la deuxième position.

8. Dispositif selon l'une quelconque des revendications 4 à 7, caractérisé en ce que l'unité de tension (4) présente un cliquet de verrouillage (25) pour bloquer la bascule (11) dans la position de tension.

9. Dispositif selon la revendication 8, caractérisé en ce que le cliquet de verrouillage (25) est disposé sur le levier de tension (19) et le logement (3) présente une butée (26) pour le cliquet de verrouillage (25).

10. Dispositif selon la revendication 9, caractérisé en ce que le cliquet de verrouillage (25) peut être encliqueté en actionnant la touche de fermeture par scellement (21).

11. Dispositif selon la revendication 10, caractérisé en ce que, dans une position de soudure du levier de tension (19), l'unité de fermeture par scellement (5) peut être activée via la touche de fermeture par scellement (21).

12. Dispositif selon l'une quelconque des revendications 1 à 11, caractérisé en ce que l'unité de fermeture par scellement (5) est disposée, dans la direction de tension (14), derrière la roue de tension (13) pour réaliser une soudure par frottement des deux extrémités (6, 7) de la bande (1) en matière synthétique, qui se chevauchent, en faisant vibrer l'extrémité (6) non tendue.
